# FASCICULE DE BREVET EUROPEEN

(11) **EP 0 005 421 B1**
(45) Date de publication et mention de la délivrance du brevet: **09.09.1981**
(21) Numéro de dépôt: 79870007.6
(22) Date de dépôt: 04.04.1979
(51) Int. Cl.: A24F 13/26, B26F 1/32

(54) **Perforateur d'une cigarette individuelle**
Perforierapparat für eine einzelne Zigarette
Perforator for an individual cigarette

(30) Priorité: 20.04.1978 LU 79479
(43) Date de publication de la demande: 14.11.1979
(73) Titulaire: Landuydt, Louis Joseph, B-6249 Obaix (BE)
(72) Inventeur: Landuydt, Louis Joseph, B-6249 Obaix (BE)
(74) Mandataire: Fobe, Edouard (BE)

## Description

La présente invention concerne un perforateur d'une cigarette individuelle pour un briquet ayant une paroi cylindrique comprenant : une base (2) d'appui, une saillie (3) s'étendant d'un côté de la base et présentant au moins une encoche (4) pour loger librement une cigarette et au moins une pointe (5) saillant par rapport à la base, du même côté que la saillie et en regard de l'encoche de.manière que la pointe perfore une cigarette placée dans l'encoche.

Il est bien connu que l'on peut réduire la teneur en goudron, en nicotine et en autres matières nuisibles dans la fumée des cigarettes en apportant une ou plusieurs perforations dans la feuille enveloppant le tabac en aval de la partie destinée à être mise entre les lèvres. En effet, on a constaté qu'une partie de ces matières nuisibles contenues dans la fumée est précipitée dans le mégot par l'introduction dans la fumée d'une quantité d'air froid aspirée à travers les perforations.

On connaît par le brevet U.S.-A-2 854 010, un perforateur d'une cigarette individuelle comprenant une base d'appui, une saillie s'étendant d'un côté de la base et présentant au moins une encoche pour loger la cigarette, adjacente à la base et au moins une pointe, saillant par rapport à la base, du même côté que la saillie et en regard de l'encoche pour être enfoncée dans le papier de la cigarette lors du placement de celle-ci dans l'encoche. Dans ce perforateur du genre susdit l'encoche pour le logement de la cigarette est formée de deux saillies longitudinales, parallèles, arquées, flexibles l'une vers l'autre et rappro- chées l'une de l'autre de façon à devoir engager la cigarette à force entre les parties arquées lorsqu'elle est placée dans son logement de sorte que ces parties enserrent la cigarette lorsqu'elle est enfoncée sur la pointe.

Il en résulte qu'il faut écarter l'un de l'autre les bords des saillies avec les deux mains pour placer la cigarette dans son logement avant perforation ou pour la retirer de son logement après perforation. Ainsi, on ne peut pas engager librement la cigarette dans son logement et la perforer en une seule opération. En outre, on risque de casser la cigarette lors de cet engagement à force ou lors de son retrait après perforation.

Dans un autre mode de réalisation connu, le logement de la cigarette est constitué par un boîtier tubulaire, tandis que la pointe est commandée par un mécanisme monté dans le boîtier actionnable à la main pour la faire pénétrer dans la cigarette.

Pour perforer la cigarette avec un perforateur de ce genre, il faut donc aussi procéder en deux étapes successives à savoir, placer la cigarette dans son logement et ensuite actionner un mécanisme pour perforer celle-ci. De plus, avec ce genre de perforateur, l'endroit de la perforation de la cigarette n'est pas visible de l'extérieur et sa position est déterminée par une butée dont l'emplacement doit être modifié si l'on veut changer l'endroit de la perforation.

Enfin, ce genre de perforateur est de fabrication compliquée, coûteuse et d'un encombrement trop important pour être monté sur un briquet du type jetable.

On connaît également par le brevet U.S.-A-2983044, un briquet muni d'un perforateur constitué d'une pointe logée dans une encoche sous une saillie constituée par un levier actionnant une roulette contre une pierre productrice d'étincelles. Cette disposition de l'encoche et de la pointe sous le levier présente l'inconvénient que lorsqu'on abaisse le levier il peut buter contre la pointe et l'endommager. En outre, le pouce de l'utilisateur en glissant du levier, peut s'enfoncer sur la pointe.

La présente invention a pour objet un perforateur qui ne présente pas ces inconvénients.

Selon l'invention, il présente une première collerette (7) qui s'étend par rapport à la base (2) du côté opposé à la saillie (3) et qui est calibrée pour s'adapter sur la paroi du briquet en sorte que la forme de cette collerette épouse la forme de la paroi du briquet.

Selon une caractéristique, la saillie est constituée d'une collerette bordant la base. Cette caractéristique permet de protéger l'utilisateur de la pointe. Selon une autre caractéristique, la collerette présente une autre encoche identique ou analogue à la précédente et disposée à l'opposé de celle-ci, la cigarette étant logée simultanément dans ces deux encoches. Ainsi, la cigarette peut être perforée en divers endroits de sa longueur.

De préférence, la pointe de perforation se trouve près de l'encoche de logement de la cigarette. Dans cette position, la pointe est protégée par la collerette. On évite, lorsqu'on met le perforateur en poche, d'abimer la pointe par d'autres objets se trouvant dans la poche tels que des clefs, de la monnaie, etc.

De préférence, les deux encoches forment les extrémités d'une rainure médiane dans la base, capable d'envelopper une partie seulement de la périphérie d'une cigarette et s'étendant sur une certaine partie de la longueur de celle-ci.

Ainsi, la cigarette est supportée sur toute la longueur entre les deux encoches. Ceci évite que l'on courbe la cigarette en la pressant sur la pointe.

D'autres détails et particularités de l'invention apparaîtront au cours de la description des dessins annexés au présent mémoire, qui représentent schématiquement et à titre d'exemples seulement, des formes de réalisation de l'invention.

La figure 1 est une vue en perspective d'un perforateur présentant une seule encoche pour recevoir une cigarette.
La figure 2 est une vue en élévation après coupe montrant une cigarette positionnée dans l'encoche.
La figure 3 est une vue en élévation après coupe d'un perforateur monté comme fond de briquet.
La figure 4 est une vue en plan de l'application du perforateur montré à la figure 3. ₋
La figure 5 montre en perspective un perforateur présentant deux encoches pour recevoir une cigarette.
La figure 6 est une vue en élévation latérale après coupe du perforateur de la figure 5 adapté pour constituer le couvercle d'un briquet.
La figure 7 est une vue en plan du perforateur montré à la figure 6.
La figure 8 est une vue en élévation après coupe d'un perforateur présentant une patte perforée de liaison à un corps quelconque.
Les figures 9 et 10 sont des vues en perspective d'autres modes de réalisation de l'invention.

Dans ces figures, les mêmes notations de référence désignent des éléments identiques.

Un premier mode de réalisation du perforateur d'une cigarette individuelle est représenté aux figures 1 à 4 par la notation de référence 1. Ce perforateur comprend une base d'appui présentant une saillie 3 s'étendant d'un côté de la base et présentant une seule encoche 4 adjacente à la base pour loger une cigarette que l'on désire perforer. Ce perforateur comprend en outre, au moins une pointe 5 saillant par rapport à la base 2 du même côté que la saillie 3 et en regard de l'encoche 4, pour être enfoncée à travers le papier de la cigarette lors du placement de celle-ci dans l'encoche comme montré à la figure 2. Les bords de l'encoche sont suffisamment distants l'un de l'autre pour permettre l'engagement libre d'au moins une partie de la périphérie de la cigarette et pour permettre la perforation simultanée de cette partie par la pointe de l'encoche. Par engagement on entend que la largeur de l'encoche est telle qu'il n'y a pas lieu d'écarter les bords de l'encoche préalablement à l'introduction de la partie de la périphérie de la cigarette dans l'encoche. La pointe est disposée sur la base suffisamment loin du bord de la saillie opposée à l'encoche pour que, lorsque la cigarette est placée avec son extrémité adjacente contre le bord de la saillie opposée à l'encoche, la perforation du papier ait lieu en aval de la partie de la cigarette destinée à être mise entre les lèvres. La saillie 3 constitue une collerette bordant la base permettant de protéger la pointe 5 vis-à-vis d'objets pouvant se trouver en même temps dans la poche du fumeur tels que des clefs ou de la monnaie et empêchant ainsi que le fumeur puisse se blesser les doigts lorsqu'il va dans sa poche.

Comme montré à la figure 3, le perforateur présente des moyens par lesquels il s'adapte sur l'une des extrémités d'un briquet 6. A cette fin, le perforateur présente une deuxième collerette ou jupe 7 au voisinage de la base 2, du côté opposé à la première collerette et qui s'adapte sur la paroi intérieure 8 du briquet pour constituer le fond de celui-ci.

Avantageusement, la base 2 présente un orifice 9 pourvu d'organes de fermeture tels qu'une valve pour l'admission d'un carburant, par exemple du gaz, dans le corps du briquet. La collerette 3 permet aussi de poser le briquet avec plus de stabilité sur un meuble que lorsque le fond est plat.

Les collerettes du perforateur peuvent avoir une section circulaire comme montré à la figure 1, ovale comme montré à la figure 4 ou autre encore, de manière à s'adapter à la section de l'extrémité du briquet. Dans les figures 5 à 7 on a illustré une deuxième forme de réalisation du perforateur. Dans cette forme de réalisation, le perforateur présente une deuxième encoche 10 identique ou analogue à la précédente diamétralement opposée à celle-ci. Dans ce cas, la cigarette que l'on désire perforer est placée simultanément dans ces deux encoches. La deuxième encoche permet, comme montré à la figure 7, de déplacer la cigarette longitudinalement par rapport à la pointe de manière à pouvoir apporter des perforations sur plusieurs endroits de sa longueur. Avantageusement, il est prévu plusieurs pointes 5 pour perforer simultanément plusieurs trous.

A la figure 6, le perforateur présente également une deuxième saillie ou collerette 7 permettant de s'adapter sur la paroi supérieure du briquet et de former un couvercle pour le briquet.

Dans les formes de réalisations représentées aux figures 1 à 6, les pointes 5 sont des tiges métalliques fixées à la base 2 tandis que le perforateur est réalisé en une matière plastique synthétique ou venu d'une pièce en métal embouti.

Dans la forme de réalisation de la figure 8, la pointe est conique et est venue avec la saillie et la base d'une seule pièce en matière plastique synthétique. Pour donner à la pointe 5 une plus grande résistance à l'arrachement accidentel, on peut lui donner une base plus large sans augmenter la section utile servant à perforer les trous dans la cigarette. A cette fin, il est prévu dans la base un évidement sousjacent 20, rond, du fond duquel la pointe 5 émerge. En outre, le bord 21 de cet évidement constitue une butée qui limite l'inclinaison éventuelle exagérée de la pointe empêchant ainsi sa rupture.

Avantageusement, le perforateur est pourvu d'une patte 11 présentant une perforation 12, de liaison à un corps quelconque tel qu'une chaînette, un porte-clefs, etc. Dans la forme de réalisation de la figure 9, la seconde collerette du perforateur est montée dans le prolongement de la paroi cylindrique d'un briquet avec laquelle elle est venue d'une pièce. La première collerette 3 présente quatre encoches 4, deux par deux diamétralement opposées et de profondeurs différentes. La pointe 5 est conique et prévue au centre de la base qui forme le fond du briquet. Il en résulte que lorsque la cigarette est placée dans les deux encoches opposées les plus profondes, on obtient une perforation de section plus grande que lorsqu'elle est placée dans les deux encoches opposées les moins profondes. Dans la forme de réalisation de la figure 10, deux encoches 4, diamétralement opposées, constituent les extrémités d'une rainure médiane formée dans la base, qui permet de supporter la cigarette, sur toute sa longueur comprise entre les deux encoches.

A la figure 10, on a prévu deux rainures médianes 15, 16 orthogonales, de profondeurs différentes. La rainure plus profonde 15 est munie d'une pointe centrale conique 5 et de part et d'autre de celle-ci d'une pointe identique. Il en résulte ici aussi que lorsqu'on place la cigarette dans la rainure la plus profonde, elle est enfoncée sur la pointe sur une profondeur de pénétration plus profonde que lorsqu'on la place dans la rainure la moins profonde. On obtient ainsi des trous de section et en nombre différents d'après le choix de la rainure dans laquelle la cigarette est engagée pour la perforation. La conception originale et la grande facilité de fabrication et d'utilisation des perforateurs décrits ci-avant, avec un prix de revient peu coûteux, se prêtent avantageusement à leur application sur des objets jetables après emploi, tels des briquets et paquets de cigarettes, boîtes et pochettes d'allumettes.

## Revendications

1. Perforateur d'une cigarette individuelle pour un briquet ayant une paroi cylindrique comprenant : une base (2) d'appui, une saillie (3) s'étendant d'un côté de la base et présentant au moins une encoche (4) pour loger librement la cigarette et au moins une pointe (5) saillant par rapport à la base, du même côté que la saillie et en regard de l'encoche de manière que la pointe perfore la cigarette placée dans l'encoche caractérisé en ce qu'il présente une première collerette (7) qui s'étend par rapport à la base (2) du côté opposé à la saillie (3) et qui est calibrée pour s'adapter sur la paroi du briquet en sorte que la forme de cette collerette épouse la forme de la paroi du briquet.

2. Perforateur selon la revendication 1, caractérisé en ce que la première collerette (7) est calibrée pour s'adapter sur la paroi extérieure du briquet.

3. Perforateur selon la revendication 1, caractérisé en ce que la première collerette est calibrée pour s'adapter sur la paroi intérieure (8) du briquet en sorte que la base (2) forme le fond du briquet, et en ce que la base comporte en outre, une valve (9) adaptée pour l'admission d'un carburant dans le corps du briquet.

4. Perforateur selon l'une quelconque des revendications 1 à 3, caractérisé en ce que la première encoche (4) comporte une première rainure (15) située diamétralement par rapport à la première collerette et en ce que, en outre, la pointe (5) est placée pour s'étendre à l'intérieur de la première rainure (15).

5. Perforateur selon les revendications 1 et 4, caractérisé en ce que la saillie (3) définit en outre une seconde rainure (16) angulaire par rapport à la première rainure (15) et a une profondeur différente de celle de la première rainure et en ce que la pointe (5) est placée à l'intersection des 2 rainures et est pourvue d'une section dont la surface diminue progressivement dans la direction du sommet de la pointe de manière telle qu'une cigarette est perforée plus profondément lorsqu'elle est placée dans la rainure la plus profonde (15) et moins profondément lorsqu'elle est placée dans la rainure la moins profonde (16) en sorte que la section de la perforation de la cigarette est modifiée de manière correspondante.

6. Perforateur selon l'une quelconque des revendications 1 à 3, caractérisé en ce que la saillie (3) définit une seconde encoche (4) calibrée pour recevoir librement une cigarette et en ce que la seconde encoche est opposée à la première de façon que la pointe (5) soit située entre ces deux encoches.

7. Perforateur selon la revendication 1, caractérisé en ce que la pointe (5) se trouve près de l'encoche.

8. Perforateur selon la revendication 1, caractérisé en ce que la pointe (5) est fixée au fond d'un logement (20) et traverse un trou prévu dans celui-ci tandis que le bord (21) de ce trou constitue une butée limitant l'inclinaison accidentelle éventuelle de la pointe.

9. Perforateur selon l'une quelconque des revendications 1 à 7, caractérisé en ce que la saillie (3) constitue une deuxième collerette.

## Claims

1. A single cigarette perforator for a lighter having a cylindrical wall comprising :
a support-base (2), a projection (3) extending from a side of the base, which defines at least a notch (4) sized to receive the cigarette freely and at least a pin (5) projecting from the base on the same side as the projection and facing the notch such that the pin perfores the cigarette placed in the notch, characterised in that it comprises a first collar (7) extending from a side of the base, opposed to the side of the projection (3) the shape of the first collar matching the shape of the lighter wall such that the first collar is sized to fit onto the lighter wall.

2. Perforator according to claim 1, characterised in that the first collar (7) is sized to fit the outer wall of the lighter.

3. Perforator according to claim 1, characterised in that the first collar is sized to fit within the lighter wall (8) such that the base (2) forms the bottom of the lighter, and further, in that the base further comprises a valved aperture (9) adapted to admit fuel into the interior of the lighter.

4. Perforator according to anyone of claims 1 to 3, characterised in that the first notch (4) comprises a first groove (15) situated diametrically with respect to the first collar and further, in that the pin (5) is positioned to extend within the first groove (15).

5. Perforator according to claims 1 to 4, characterised in that the projection (3) further defines a second groove (16), positioned at an angle with respect to the first groove (15) and having a depth which differs from that of the first groove, and further, in that the pin (5) is positioned at the intersection of the first and second grooves and is provided with a cross-sectional area which progressively decreases in the direction of the tip of the pin such that a cigarette is perforated more deeply when placed in the deeper groove and less deeply when placed in the shallower groove and the cross-sectional area of the cigarette perforation is varied accordingly.

6. Perforator according to anyone of claims 1 to 3, characterised in that the projection (3) defines a second notch (4) sized to receive a cigarette freely and in that the second notch is opposed to the first notch such that the pin (5) is situated between the first and second notches.

7. Perforator according to claim 1, characterised in that the pin (5) is situated adjacent to the notch.

8. Perforator according to claim 1, characterised in that the pin (5) is fixed to the bottom of a housing (20), and passes through a hole, developed in the latter, while the side (21) of this hole forms a lug, limiting the possible accidental sloping of the pin.

9. Perforator according to anyone of claims 1 to 7, characterised in that the projection (3) forms a second collar.

## Patentansprüche

1. Vorrichtung zum Lochen einer einzelnen Zigarette für ein Feuerzeug mit einer cylindrischen Wand mit einem Ablagesockel (2), einem auf der einen Seite des Sockels angeordneten Ansatz (3) mit mindestens einer Einkerbung (4) zum Ablege der Zigarette und mit mindestens einer Spitze (5), die auf der gleichen Sockelseite vorspringt wie der Ansatz und relativ zu der Einkerbung so angeordnet ist, dass sie in die Papierhülle der Zigarette eindringen kann, wenn diese in die Einkerbung gelegt wird, dadurch gekennzeichnet dass sie einen ersten Kragen (7) aufweist die relativ zu dem Sockel dem Ansatz gegenüberliegt und die kalibriert wird um sich an die Wand des Feuerzeuges anzupassen, so dass die Gestalt dieses Krages die Gestalt der Wand des Feuerzeuges annimmt.

2. Lochvorrichtung nach Anspruch 1, dadurch gekennzeichnet, dass der erste Kragen (7) kalibriert wird um sich an die aussere Wand des Feuerzeuges anzupassen.

3. Lochvorrichtung nach Anspruch 1, dadurch gekennzeichnet, dass der erste Kragen kalibriert wird, um sich an die innere Wand (8) des Feuerzeuges anzupassen, so dass der Sockel (2) den Boden des Feuerzeuges bildet, und dass der Sockel ausserdem ein für die Einführung eines Brennstoffes in das Feuerzug angepasstes Ventiel aufweist.

4. Lochvorrichtung nach einem der Ansprüche 1 bis 3, dadurch gekennzeichnet, dass die erste Einkerbung (4) eine erste Rinne (15) aufweist, die dem ersten Kragen diametral gegenüberliegt, und dass, ausserdem, die Spitze (5) angeordnet ist, damit sich innerhalb der ersten Rinne (15) erstreckt.

5. Lochvorrichtung nach den Ansprüchen 1 und 4, dadurch gekennzeichnet, dass der Ansatz (3) ausserdem eine zweite Rinne (16) bestimmt, die winkelig zu der ersten Rinne (15) ist und eine von der ersten Rinne abweichende Tiefe aufweist, und dass die Spitze (5) an dem Durchschnittspunkt beider Rinnen angeordnet ist und von einem Querschnitt vorgesehen ist, dessen Fläche allmählich in die Richtung der Einstichspitze damit eine Zigarette tiefer eindringt, wenn man sie in die tiefste Rinne (15) legt, als wenn man sie in die flachere Rinne (16) legt, so dass der Querschnitt der Einstichöffnung der Zigarette verhältnismässig abgeändert wird.

6. Lochvorrichtung, nach einem der Ansprüche 1 bis 3, dadurch gekennzeichnet, dass der Ansatz eine zweite Einkerbung (4) bestimmt, die kalibriert ist, um frei eine Zigarette aufzunehmen und dass die zweite Einkerbung der ersten gegenüberliegt so dass die Spitze (5) zwischen dieser beiden Einkerbungen angeordnet ist.

7. Lochvorrichtung, nach Anspruch 1, dadurch gekennzeichnet, dass die Spitze (5) in der Nähe der Einkerbung angeordnet ist.

8. Lochvorrichtung, nach Anspruch 1, dadurch gekennzeichnet, dass die Spitze (5) am Bodem einer Eintiefung (20) befestigt ist, und durch eine Öffnung dieses sockels läuft, während der Rand (21) dieser Öffnung einen Anschlag darstellt, der die entwaige unbeabsichtigte Schrägstellung der Spitze begrenzt.

9. Lochvorrichtung, nach einem der Ansprüche 1 bis 7, dadurch gekennzeichnet, dass der Ansatz (3) einen zweiten Kragen bildet.
